# EUROPÄISCHE PATENTSCHRIFT

(11) **EP 3 033 809 B1**
(45) Veröffentlichungstag und Bekanntmachung des Hinweises auf die Patenterteilung: **09.10.2019**
(21) Anmeldenummer: 14752307.0
(22) Anmeldetag: 13.08.2014
(51) Int. Cl.: H01R 13/645, H01R 12/71, H01R 13/514

(54) **KODIERUNG FÜR GRUNDLEISTEN MIT EINER MEHRZAHL AN KAMMERN**
CODING FOR BASE STRIPS WITH A PLURALITY OF CHAMBERS
CODAGE D'EMBASES COMPRENANT UNE PLURALITÉ DE COMPARTIMENTS

(30) Priorität: 16.08.2013 DE 102013108888
(43) Veröffentlichungstag der Anmeldung: 22.06.2016
(73) Patentinhaber: Phoenix Contact GmbH & Co. KG, 32825 Blomberg (DE)
(72) Erfinder: UNGER, Eduard, 32051 Herford (DE)
(74) Vertreter: Michalski Hüttermann & Partner Patentanwälte mbB
(86) Internationale Anmeldenummer: PCT/EP2014/067342
(87) Internationale Veröffentlichungsnummer: WO 2015/022370

(56) Entgegenhaltungen:
- EP-A2- 1 063 731
- US-A- 3 576 519
- US-A- 4 307 927
- US-A- 4 354 724
- US-A1- 2010 144 206

## Beschreibung

Die vorliegende Erfindung betrifft eine elektrische Grundleiste, insbesondere zur Verwendung an einem Stecker, mit einem Steckergesicht, das wenigstens zwei benachbarte Kammern mit jeweils einer Mehrzahl elektrischer Kontakte aufweist, zur Verbindung mit einem korrespondieren Steckverbinder. Weiterhin betrifft die Erfindung eine kodierte Grundleiste mit einer solchen elektrischen Grundleiste und wenigstens einem ersten Kodierbauteil. Auch betrifft die Erfindung einen Stecker mit wenigstens einer solchen elektrischen Grundleiste.

Derartige Grundleisten werden beispielsweise für Stecker verwendet, um die Stecker mit einer Kodierung auszugestalten, die ein zuverlässiges Verbinden der Stecker mit einer Mehrzahl Steckverbinder ermöglicht. Die Grundleisten werden dazu beispielsweise auf einer Leiterplatte montiert und/oder gelötet, um diese mit einer Mehrzahl elektrischer Spannungen oder Signalleitungen über den Stecker zu verbinden. Die Leiterplatte mit den Grundleisten kann in einem Steckergehäuse angeordnet sein, um einen elektrisch isolierten Stecker zu bilden.

Bei bekannten Grundleisten sind innerhalb der Kammern Kodierbauteile montierbar, die zusammen mit korrespondierenden Kodierbauteilen der Steckverbinder eine zuverlässige Kodierung bewirken. Ein zuverlässiges Verbinden von Grundleiste und Steckverbinder kann nur erfolgen, wenn an jeweils korrespondierenden Positionen der Grundleiste bzw. des Steckverbinders genau ein Kodierbauteil angebracht ist, d.h. das Kodierbauteil ist entweder an der Grundleiste oder an dem Steckverbinder angebracht. Wenn sowohl die Grundleiste wie auch der Steckverbinder an einer korrespondierenden Position ein Kodierbauteil aufweisen, lassen sich die Grundleiste und der Steckverbinder nicht verbinden.

Eine solche aus dem Stand der Technik bekannte Grundleiste 1 ist in Fig. 1 dargestellt. Die Grundleiste 1 weist ein Steckergesicht 2 mit zwei Kammern 3, in denen jeweils zwei Kontakte 4 angeordnet sind, auf und ist zur Aufnahme eines Steckverbinders vom Typ DFMC ausgeführt. In einem Bereich 8 zwischen den Kammern 3 ist eine Trennwand 5 ausgebildet. Innerhalb der Kammern 3 sind jeweils zwischen den Kontakten 4 zwei Aufnahmen 6 zur Aufnahme eines nicht dargestellten Kodierbauteils angeordnet, die hier jeweils durch seitliche Führungen 7 gebildet sind.

In der Praxis hat sich herausgestellt, dass die Kodierung innerhalb der Kammern nicht immer ausreichend ist, um ein falsches Verbinden von Grundleiste und Steckverbinder zu verhindern. Insbesondere bei einer Mehrzahl von zu verbindenden Grundleisten und Steckverbindern kann es vorkommen, dass die Kodiermöglichkeiten innerhalb der Kammern nicht ausreichen. Eine Vergrößerung der Kammern würde zu einer Vergrößerung der Grundleiste wie auch des Steckverbinders führen, was für die Handhabung nachteilig ist, insbesondere bei der Verwendung auf einer Leiterplatte und/oder für einen Stecker. Leiterplatte und Stecker weisen üblicherweise kleine, begrenzte Abmessungen auf, so dass eine effiziente Nutzung vorhandener Flächen und/oder Räume erforderlich ist.

In diesem Zusammenhang ist aus der US 2010/0144206 A1 ein Steckverbinder mit einem ersten Kontaktträger bekannt, in dem Kontakte angeordnet sind, die eine elektrische Verbindung mit Gegenkontakten eines zweiten Kontaktträgers eingehen, wenn die Kontaktträger verbunden werden. Der erste Kontaktträger umfasst eine erste Codierungsvorrichtung, die mit einer zweiten Codierungsvorrichtung des zweiten Kontaktträgers zusammenwirkt, und gewährleistet eine definierte Verbindung der Kontaktträger unterstützt, um die Kontakte und die Gegenkontakte zu verbinden. Wenigstens ein Kontaktträger umfasst ein Empfangsbauteil für eine Codierungsvorrichtung, die als separates Bauteil ausgebildet ist.

Weiter sind aus der US 3 576 519 A Mittel zum Polarisieren eines Mehrfachkontaktverbinders zur Aufnahme von Leiterplatten bekannt. Ein Montageblockabschnitt eine diskrete leiterplattenaufnehmende Vertiefung aufweist, die darin auf der Seite ausgebildet ist. Die Vertiefung hat eine Vielzahl von offenen Kanälen mit fester Breite, Tiefe und Länge, wobei Abmessungen von beabstandeten Paaren einander zugewandter Kanäle auf beiden Seiten der Aussparung angeordnet sind. Dadurch wird eine Mehrzahl von polarisierenden Kanalmitteln bereitgestellt, die jeweils eine definierte Spanne und eine beabstandeten Ausrichtung aufweisen, um in getrennten Kanälen benachbart dazu positionierte Elemente zu kontaktieren. Die Polarisationseinrichtung weist mindestens Einlegeschlüssel mit Biegeeigenschaften auf, um das das Einführen darein und das Entfernen daraus zu erleichtern. Der Schlüssel ist aus elastischem Material gefertigt und hat einen Biegelängsschnitt mit Seitenelementen und wenigstens eine darin ausgebildete Öffnung. Der Schlüssel ist so bemessen, um in den polarisierenden Kanalmitteln aufgenommen zu werden.

Außerdem ist aus der US 4 354 724 A ein Indexierungsschlüssel zur Verwendung mit einem Leiterplattenverbindungsstreifen bekannt. Der Leiterplattenverbindungsstreifen ist von der Art, der eine längliche Öffnung aufweist, um das Ende der Leiterplatte zu empfangen, und mit Indexierungsschlitzen entlang der Oberseite davon an vorbestimmten beabstandeten Intervallen ausgeführt ist, um solche Indizierungsschlüssel aufzunehmen. Der Schlüssel ist ausgeführt, eine von dem Ende der Leiterplatte, das dagegen gedrückt wird, ausgeübte Kraft als Druckkraft aufzunehmen anstatt als Scherkraft.

US 4 307 927 A offenbart den Oberbegriff des Anspruchs 1.

Ausgehend von dem oben genannten Stand der Technik liegt der Erfindung somit die Aufgabe zugrunde, eine elektrische Grundleiste der oben genannten Art, eine kodierte Grundleiste mit einer solchen elektrischen Grundleiste und wenigstens einem ersten Kodierbauteil sowie einen Stecker mit wenigstens einer solchen elektrischen Grundleiste anzugeben, die eine zuverlässige Kodierung mit einer großen Zahl Kodiermöglichkeiten bereitstellen und einen geringen Platzbedarf ausweisen.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Erfindungsgemäß ist somit eine elektrische Grundleiste gemäß Anspruch 1 vorgesehen.

Erfindungsgemäß ist weiterhin eine kodierte Grundleiste mit einer oben angegebenen elektrischen Grundleiste und wenigstens einem ersten Kodierbauteil vorgesehen, wobei das erste Kodierbauteil in einer ersten Aufnahme der elektrischen Grundleiste aufgenommen ist.

Erfindungsgemäß ist auch ein Stecker mit wenigstens einer oben angegebenen elektrischen Grundleiste vorgesehen. Grundidee der vorliegenden Erfindung ist es also, die Grundleiste derart auszugestalten, dass im Bereich zwischen den Kammern eine Kodierung der Grundleiste erfolgen kann. Somit kann der Bereich effektiv genutzt werden, wodurch Grundleiste und Steckverbinder mit geringen Abmessungen bereitgestellt werden können. Zusätzliche Räume oder Flächen sind an dem Grundleiste nicht erforderlich, um die Kodierung zu ermöglichen.

Grundleiste und Steckverbinder weisen korrespondierende elektrische Kontakte auf, die als Kontaktstifte bzw. Kontaktbuchsen ausgeführt sind. Vorliegend ist definitionsgemäß vorgesehen, dass die Grundleiste Kontaktstifte und der Steckverbinder Kontaktbuchsen aufweist. Alternativ können der Steckverbinder mit Kontaktstiften und die Grundleiste mit Kontaktbuchsen ausgeführt sein.

Die Kodierung korrespondiert sowohl mit der Grundleiste wie auch mit dem Steckverbinder. Ein Zusammenstecken aller Steckverbinder und Grundleisten ist damit nur möglich, wenn die Kodierungen jeweils paarweise übereinstimmen. Zwar ist prinzipiell ein falsches Zusammenstecken eines Steckverbinders mit einer Grundleiste nicht ausgeschlossen, da beispielsweise ein nicht kodierter Steckverbinder in eine beliebig kodierte Grundleiste gesteckt werden kann. Allerdings ist in diesem Fall die mit dem nicht kodierten Steckverbinder korrespondierende Grundleiste, die in allen Aufnahmen Kodierbauteile aufweist, mit keinem anderen kodierten Steckverbinder verbindbar.

Die Kodierung des Steckverbinders erfolgt vorzugsweise, indem korrespondierende Kodierbauteile an oder zwischen Kontaktbuchsen angebracht oder aufgenommen werden. Vorzugsweise sind die ersten Kodierbauteile für die Kodierung des Grundleistes bzw. des Steckverbinders identisch ausgeführt.

Als Kammer im Sinne der vorliegenden Erfindung wird ein Teil des Steckergesichts angesehen, welches eine Mehrzahl elektrischer Kontakte aufweist, die baulich, räumlich und/oder logisch von Kontakten einer anderen Kammer getrennt sind.

Vorzugsweise ist das Kodierbauteil aus einem elektrisch isolierenden Material gefertigt, um eine hohe Sicherheit bei der Verwendung zu gewährleisten.

In vorteilhafter Ausgestaltung der Erfindung ist die Grundleiste derart ausgestaltet, dass die erste Aufnahme zwei seitliche Führungen aufweist, zwischen denen das erste Kodierbauteil aufnehmbar ist. Mit den seitlichen Führungen kann das Kodierbauteil einfach durch Einschieben an der Grundleiste angebracht werden. Bei dem Steckverbinder sind vorzugsweise an benachbarten Kontaktbuchsen Führungen für ein korrespondierendes Kodierbauteil ausgebildet, wobei das Kodierbauteil zwischen den benachbarten Kontaktbuchsen aufnehmbar ist.

In vorteilhafter Ausgestaltung der Erfindung ist die Grundleiste derart ausgestaltet, dass ein in der ersten Aufnahme aufgenommenes erstes Kodierbauteil eine Wandung zwischen zwei Kammern bildet. Somit ist keine separate Wandung in dem Bereich zwischen den beiden Kammern erforderlich, wodurch die Grundleiste kompakt ausgeführt sein kann. Gleichzeitig kann ein Kodierbauteil aus einem Isoliermaterial eine zusätzliche Trennung der Kontakte der Grundleiste sicherstellen.

In vorteilhafter Ausgestaltung der Erfindung ist die Grundleiste derart ausgestaltet, dass das Steckergesicht eine Mehrzahl benachbarte Kammern mit jeweils einer Mehrzahl elektrischer Kontakte aufweist, wobei die Grundleiste jeweils im Bereich zwischen zwei benachbarten Kammern eine erste Aufnahme für ein erstes Kodierbauteil aufweist. Mit der Anzahl benachbarter Kammern steigt somit die Anzahl der Kodiermöglichkeiten, wodurch auch bei der Verwendung von einer Mehrzahl Grundleisten bzw. Steckverbinder eine sichere Verbindung dazwischen hergestellt werden kann. Vorzugsweise weist die Grundleiste wenigstens in einem Bereich zwischen zwei benachbarten Kammern eine Mehrzahl erster Aufnahmen für eine Mehrzahl erster Kodierbauteile auf. Dadurch wird die Anzahl der Kodiermöglichkeiten weiter erhöht. Besonders bevorzugt weist die Grundleiste wenigstens in einem Bereich zwischen zwei benachbarten Kammern eine mit der Anzahl der Kontakte übereinstimmende Anzahl erster Aufnahmen für erste Kodierbauteile auf.

In vorteilhafter Ausgestaltung der Erfindung ist die Grundleiste derart ausgestaltet, dass die elektrischen Kontakte in einer Mehrzahl benachbarter Spalten angeordnet sind, wobei jede Spalte eine Kammer mit jeweils einer Mehrzahl elektrischer Kontakte aufweist. Eine Spalte umfasst eine Mehrzahl Kontakte, die gemeinsam in einer Kammer angeordnet sind. In Richtung quer zur Richtung der Spalten ergibt sich entsprechend eine Anordnung der Kontakte in einer Mehrzahl Reihen. Die Spalten und Reihen sind prinzipiell austauschbar, wobei die Spalte hier durch das Ausbilden der Mehrzahl der Kontakte in einer Kammer definiert ist. Es ergibt sich ein matrixartiges Steckergesicht, das eine flexible Handhabung der Grundleiste ermöglicht. Jeweils zwischen zwei Spalten kann eine erste Aufnahme ausgebildet sein, wodurch sich eine hohe Anzahl Kodiermöglichkeiten ergibt. Vorzugsweise ist zwischen jeweils benachbarten Spalten für jede Reihe Kontakte eine erste Aufnahme ausgebildet, d.h. die Reihe Anzahl der Aufnahmen entspricht der Anzahl der Kontakte einer Spalte.

In vorteilhafter Ausgestaltung der Erfindung ist die Grundleiste derart ausgestaltet, dass innerhalb wenigstens einer Kammer eine zweite Aufnahme für ein zweites Kodierbauteil angeordnet ist. Somit ergeben sich zusätzliche Kodiermöglichkeiten zur effektiven Kodierung der Grundleiste. Insbesondere können auch bei Grundleisten mit einer geringen Anzahl Kammern und daraus resultierend einer geringen Anzahl Bereichen zwischen zwei benachbarten Kammern Kodiermöglichkeiten für eine Vielzahl Grundleisten bereitgestellt werden, um eine verwechslungssichere Kodierung bereitzustellen. Dabei sind unterschiedliche Ausführungen der zweiten Aufnahmen und der zweiten Kodierbauteile möglich. Beispielsweise können die zweiten Aufnahmen derart ausgeführt und angeordnet sein, dass die zweiten Kodierbauteile im Bereich zwischen benachbarten Kontakten aufnehmbar sind, so dass eingeführte Kodierbauteile die Kammer unterteilen. Vorzugsweise sind die zweiten Kodierbauteile in diesem Fall identisch zu den ersten Kodierbauteilen ausgeführt. Alternativ oder zusätzlich kann die zweite Aufnahme im Bereich eines elektrischen Kontakts ausgeführt sein, d.h. die Kodierung erfolgt über eine verschließbare Buchse und einen entfernbaren Kontaktstift bei der Grundleiste bzw. dem Steckverbinder. Bei verschlossener Buchse muss der Kontaktstift entfernt sein, um ein Zusammenstecken von Grundleiste und Steckverbinder zu ermöglichen.

Besonders bevorzugt ist vorgesehen, dass die Kodierung als sichere Kodierung erfolgt. Dabei wird aus der Menge von durch die vorhandenen Aufnahmen für Kodierbauteile bereitgestellten Kodiermöglichkeiten eine Teilmenge möglicher Kodierungen ausgewählt, so dass ein Verbinden von nicht korrespondierend kodierten Steckverbindern und Grundleisten ausgeschlossen ist. Beispielsweise ermöglicht eine Grundleiste mit einer Mehrzahl Aufnahmen, in denen jeweils kein Kodierbauteil aufgenommen ist, das Verbinden mit allen kodierten Steckverbindern. Bei einer sicheren Kodierung wird ein solches fehlerhaftes Verbinden durch die geeignete Auswahl möglicher Kodierungen verhindert. Eine solche sichere Kodierung kann beispielsweise darin bestehen, dass Grundleiste und Steckverbinder zur Aufnahme von jeweils vier Kodierbauteilen ausgeführt sind, und jede Kodierung die Verwendung von genau zwei Kodierbauteilen umfasst. Somit wird aus den sechzehn Kodiermöglichkeiten, die sich für vier Aufnahmen ergeben, ein Satz von sechs Kodiermöglichkeiten ausgewählt, um die sichere Kodierung zu ermöglichen. Dabei ist es unerheblich, ob die Aufnahmen erste oder zweite Aufnahmen sind.

In vorteilhafter Ausgestaltung der Erfindung ist die Grundleiste derart ausgestaltet, dass die Grundleiste als Zwischensteckelement zur Anbringung an einem Stecker ausgeführt ist. Somit kann der Stecker auf einfache Weise mit einer effizienten Kodierung ausgeführt sein, sodass eine falsche Kontaktierung vermieden wird. Die Kodierung der Stecker kann somit erfolgen, ohne dass direkt ein Zugriff auf die Stecker erforderlich ist. Vorzugsweise weist der Stecker eine Leiterplatte auf, auf welcher die Grundleiste montiert ist. Die Grundleiste ist vorzugsweise mit der Leiterplatte verlötet. Besonders bevorzugt umfasst der Stecker ein Steckergehäuse, wobei die Leiterplatte in dem Steckergehäuse angeordnet ist. Somit können bei Steckern auf einfache Weise Kodierungen bereitgestellt werden, die einen geringen Platzbedarf aufweisen.

In vorteilhafter Ausgestaltung der Erfindung ist die Grundleiste derart ausgestaltet, dass die Grundleiste zur Aufnahme eines Steckverbinders vorzugsweise vom Typ DFMC ausgeführt ist. Der Steckverbinder vom Typ DFMC ist ein innovativer Steckverbinder zur Verwendung beispielsweise im Bereich der Mess- und Regelungstechnik. Steckverbinder vom Typ DFMC weisen eine hohe Kontaktdichte auf, wodurch sie platzsparend verwendet werden können. Besonders bevorzugt sind die Steckverbinder mit Push-In Technology ausgeführt, um Montagezeit und Arbeitskosten zu reduzieren, da keine speziellen Werkzeuge zur Verkabelung notwendig sind. Steckverbinder vom Typ DFMC weisen vorzugsweise einen Kontaktabstand von 3,5mm auf und sind vorzugsweise für Ströme bis 8A und Spannungen bis 150V geeignet. Die Steckverbinder vom Typ DFMC weisen besonders bevorzugt ein Hochtemperatur-LCP-Gehäuse auf, wodurch sie auf einer Platine im Pin-in-Paste- oder Wellenlöt-Verfahren angebracht werden können. Die Ausführungen gelten entsprechend für korrespondierende Grundleisten.

Nachfolgend wird die Erfindung unter Bezugnahme auf die anliegende Zeichnung anhand bevorzugter Ausführungsformen näher erläutert.

Es zeigen
- Fig. 1: eine perspektivische Ansicht einer Grundleiste zur Aufnahme eines Steckverbinders vom Typ DFMC aus dem Stand der Technik,
- Fig. 2: eine perspektivische Ansicht einer Grundleiste gemäß einer ersten Ausführungsform der Erfindung,
- Fig. 3: eine perspektivische Ansicht einer kodierten Grundleiste mit der in Fig. 2 gezeigten elektrischen Grundleiste und zwei in deren Kodieraufnahmen eingeführten Kodierbauteilen,
- Fig. 4: eine perspektivische Ansicht eines erfindungsgemäßen elektrischen Steckverbinders gemäß einer bevorzugten Ausführungsform der Erfindung,
- Fig. 5: eine perspektivische Ansicht des elektrischen Steckverbinders gemäß Fig. 4 mit der unter Bezug auf Fig. 2 beschriebenen Grundleiste im verbundenen Zustand,
- Fig. 6: eine perspektivische Ansicht eines Steckers und einer Mehrzahl damit verbundener Steckverbinder gemäß Fig. 4,
- Fig. 7: eine perspektivische Ansicht einer kodierten Grundleiste gemäß einer zweiten Ausführungsform mit in deren Kodieraufnahmen eingeführten Kodierbauteilen, und
- Fig. 8: eine perspektivische Ansicht eines erfindungsgemäßen elektrischen Steckverbinders gemäß einer zweiten Ausführungsform der Erfindung mit in deren Kodieraufnahmen eingeführten Kodierbauteilen.

Die Figur 2 zeigt eine erfindungsgemäße elektrische Grundleiste 10 gemäß einer ersten, bevorzugten Ausführungsform der Erfindung. Die Grundleiste 10 weist ein Hochtemperatur-LCP-Gehäuse 11 auf. Weiterhin umfasst die Grundleiste 10 in diesem Ausführungsbeispiel ein Steckergesicht 12 mit zwei benachbarten Kammern 14, die jeweils zwei elektrische Kontakte 16 aufweisen. Die Kontakte 16 sind als Kontaktstifte ausgeführt. Die Kontakte 16 jeder Kammer 14 bilden eine räumliche und logische Einheit, wodurch sie von Kontakten 16 der jeweils anderen Kammer 14 getrennt sind.

Die elektrischen Kontakte 16 sind in den Kammern 14 jeweils in Spalten 18 angeordnet sind, wobei jede Spalte 18 zwei elektrischer Kontakte 16 aufweist. In Richtung quer zur Richtung der Spalten 18 ergibt sich entsprechend eine Anordnung der Kontakte 16 in zwei Reihen 20. Insgesamt ergibt sich das Steckergesicht 12 matrixartig mit 2x2 Kontakten 16.

Zwischen den zwei Spalten 18 ist für jede Reihe 20 Kontakte 16 in einem Bereich 22 zwischen den zwei Kammern 14 eine erste Aufnahme 24 ausgebildet, d.h. die Grundleiste 10 weist insgesamt zwei erste Aufnahmen 24 auf. Jede erste Aufnahme 24 weist zwei erste seitliche Führungen 26 auf.

Innerhalb jeder Kammer 14 ist eine zweite Aufnahme 28 angeordnet ist. Jede zweite Aufnahme 28 weist zwei zweite seitliche Führungen 30 auf. Die ersten und zweiten Aufnahmen 24, 28 sind identisch ausgeführt.

Die Figur 3 zeigt eine erfindungsgemäße kodierte Grundleiste 32 gemäß einer bevorzugten Ausführungsform der Erfindung. Die kodierte Grundleiste 32 umfasst die unter Bezug auf Fig. 2 beschriebene Grundleiste 10 und ein erstes und ein zweites Kodierbauteil 34, 36. Die Kodierbauteile 34, 26 sind identisch ausgeführt und aus einem elektrisch isolierenden Material gefertigt.

Das erste Kodierbauteil 34 ist dabei in einer der beiden ersten Aufnahmen 24 zwischen deren ersten seitlichen Führungen 26 durch Einschieben aufgenommen. Das in der ersten Aufnahme 24 aufgenommene erste Kodierbauteil 34 bildet in dem aufgenommenen Zustand eine Wandung bzw. einen Wandungsabschnitt zwischen den zwei Kammern 14.

Das zweite Kodierbauteil 36 ist in einer der beiden zweiten Aufnahmen 28 zwischen deren zweiten seitlichen Führungen 30 durch Einschieben aufgenommen. Das in der zweiten Aufnahme 28 aufgenommene zweite Kodierbauteil 36 bildet in dem aufgenommenen Zustand eine Unterteilung der Kammer 14, in der es aufgenommen ist.

Die Figur 4 zeigt einen erfindungsgemäßen elektrischen Steckverbinder 40 vom Typ DFMC gemäß einer bevorzugten Ausführungsform der Erfindung. Der Steckverbinder 40 und die Grundleiste 10 sind korrespondierend zur Verbindung miteinander ausgeführt.

Der Steckverbinder 40 umfasst in diesem Ausführungsbeispiel ein Steckergesicht 42 mit vier elektrischen Kontakten 44, die als Kontaktbuchsen ausgeführt sind. Die Kontaktbuchsen 44 sind zur Verbindung mit den Kontaktstiften 16 der beiden Kammern 14 der Grundleiste 10 ausgeführt. Entsprechend sind die Kontaktbuchsen 44 in Spalten 18 und Reihen 20 in Übereinstimmung mit den Kontaktstiften 16 der Grundleiste 10 angeordnet.

Zwischen den Kontaktbuchsen 44 sind erste und zweite Aufnahmen 46, 48, die jeweils zwei erste bzw. zweite seitliche Führungen 50, 52 aufweisen, zur Aufnahme eines ersten bzw. zweiten Kodierbauteils 54, 56 ausgebildet. Die ersten und zweiten Aufnahmen 46, 48 sind identisch zu den Aufnahmen der Grundleiste 10 ausgeführt, und das erste und zweite Kodierbauteil 54, 56 sind identisch zu den Kodierbauteilen 34, 36 der Grundleiste 10 ausgeführt. Die Anordnung der ersten und zweiten Aufnahmen 24, 28, 46, 48 der Grundleiste 10 und des Steckverbinders 40 ist derart, dass sie jeweils an korrespondierenden Positionen angeordnet sind, die beim Zusammenstecken übereinstimmen. Entsprechend erfolgt die Kodierung in Übereinstimmung sowohl in der Grundleiste 10 wie auch in dem Steckverbinder 40. Ein Zusammenstecken ist nur möglich, wenn die Grundleiste 10 und der Steckverbinder 40 nicht an korrespondierenden Positionen kodiert sind, d.h. ein Kodierbauteil 34, 36, 54, 56 ist an jeder korrespondierenden Position jeweils nur in der Grundleiste 10 oder im Steckverbinder 40 eingeführt.

Figur 5 zeigt den elektrischen Steckverbinder 40 gemäß Fig. 4 mit der unter Bezug auf Fig. 2 beschriebenen Grundleiste 10 im verbundenen Zustand. Entsprechend ist die Kodierung wie oben beschrieben durchgeführt, wodurch das Verbinden ermöglicht ist. Im verbundenen Zustand sind der Steckverbinder 40 und die Grundleiste 10 mit an der Grundleiste 10 ausgebildeten Rastnasen 58 und an dem Steckverbinder 40 ausgebildeten Ösen 60 zum Eingriff der Rastnasen 58 aneinander gesichert.

Figur 6 zeigt einen Stecker 62 mit einem Gehäuse 64. In dem Gehäuse 64 des Steckers 62 sind auf nicht gezeigte Weise sieben Grundleisten 10 angeordnet und mit einer nicht sichtbaren Leiterplatte des Steckers 62 verbunden. Dazu sind die Grundleisten 10 mit Lötbeinen 66, die in Fig. 5 gezeigt sind, ausgeführt, mit denen sie mit der Leiterplatte durch Löten elektrisch und mechanisch verbunden sind. In die Grundleisten 10 sind, wie unter Bezug auf Fig. 5 erläutert, die sieben Steckverbinder 40 eingesteckt.

Die Figur 7 zeigt eine erfindungsgemäße elektrische Grundleiste 10 gemäß einer zweiten Ausführungsform der Erfindung. Die Grundleiste 10 entspricht weitgehend der Grundleiste 10 der ersten Ausführungsform. Entsprechend weist ein Hochtemperatur-LCP-Gehäuse 11 auf. Abweichend von der ersten Ausführungsform weist die Grundleiste 10 in diesem Ausführungsbeispiel ein Steckergesicht 12 mit drei benachbarten Kammern 14 auf, die jeweils zwei elektrische Kontakte 16 aufweisen. Die Kontakte 16 sind als Kontaktstifte ausgeführt. Die Kontakte 16 jeder Kammer 14 bilden eine räumliche und logische Einheit, wodurch sie von Kontakten 16 der anderen Kammern 14 getrennt sind.

Die elektrischen Kontakte 16 der Grundleiste 10 der zweiten Ausführungsform sind in Übereinstimmung mit der Grundleiste der ersten Ausführungsform in den Kammern 14 jeweils in Spalten 18 angeordnet sind, wobei jede Spalte 18 zwei elektrischer Kontakte 16 aufweist. In Richtung quer zur Richtung der Spalten 18 ergibt sich entsprechend eine Anordnung der Kontakte 16 in zwei Reihen 20. Insgesamt ergibt sich das Steckergesicht 12 matrixartig mit 3x2 Kontakten 16.

Zwischen den drei Spalten 18 in einem Bereich 22 zwischen den Kammern 14 jeweils eine erste Aufnahme 24 ausgebildet, so dass die Grundleiste 10 insgesamt zwei erste Aufnahmen 24 aufweist. Jede erste Aufnahme 24 ist mit zwei ersten seitlichen Führungen 26 ausgeführt.

Innerhalb jeder Kammer 14 ist eine zweite Aufnahme 28 angeordnet ist. Jede zweite Aufnahme 28 ist mit zwei zweiten seitlichen Führungen 30 ausgeführt. Die ersten und zweiten Aufnahmen 24, 28 sind prinzipiell identisch ausgeführt, d.h. die ersten und zweiten Aufnahmen 24, 28 weisen identische Abmessungen auf.

Wie in Figur 7 dargestellt ist die Grundleiste 10 der zweiten Ausführungsform hier als kodierte Grundleiste 32 dargestellt. Die kodierte Grundleiste 32 umfasst zusätzlich zu der Grundleiste 10 erste und zweite Kodierbauteile 34, 36. Die Kodierbauteile 34, 26 sind identisch ausgeführt und aus einem elektrisch isolierenden Material gefertigt.

Die ersten Kodierbauteile 34 sind in einer der beiden ersten Aufnahmen 24 zwischen deren ersten seitlichen Führungen 26 durch Einschieben aufgenommen. Die in der ersten Aufnahme 24 aufgenommenen ersten Kodierbauteile 34 bilden in dem aufgenommenen Zustand eine Wandung bzw. einen Wandungsabschnitt zwischen den jeweiligen Kammern 14.

Die zweiten Kodierbauteile 36 sind in den beiden zweiten Aufnahmen 28 zwischen deren zweiten seitlichen Führungen 30 durch Einschieben aufgenommen. Die in der zweiten Aufnahme 28 aufgenommenen zweiten Kodierbauteile 36 bilden in dem aufgenommenen Zustand eine Unterteilung der Kammern 14, in denen sie aufgenommen sind.

Die Figur 8 zeigt einen erfindungsgemäßen elektrischen Steckverbinder 40 gemäß einer zweiten Ausführungsform der Erfindung. Der Steckverbinder 40 und die Grundleiste 10 sind korrespondierend zur Verbindung miteinander ausgeführt, wobei die Kodierung entsprechend auszuführen ist, dass der Steckverbinder 40 und die Grundleiste 10 der zweiten Ausführungsform miteinander verbindbar sind.

Der Steckverbinder 40 umfasst in diesem Ausführungsbeispiel ein Steckergesicht 42 mit sechs elektrischen Kontakten 44, die als Kontaktbuchsen ausgeführt sind. Die Kontaktbuchsen 44 sind zur Verbindung mit den Kontaktstiften 16 der drei Kammern 14 der Grundleiste 10 ausgeführt. Entsprechend sind die Kontaktbuchsen 44 in drei Spalten 18 und zwei Reihen 20 in Übereinstimmung mit den Kontaktstiften 16 der Grundleiste 10 angeordnet.

Zwischen den Kontaktbuchsen 44 sind erste und zweite Aufnahmen 46, 48, die jeweils zwei erste bzw. zweite seitliche Führungen 50, 52 aufweisen, zur Aufnahme eines ersten bzw. zweiten Kodierbauteils 54, 56 ausgebildet. Die ersten und zweiten Aufnahmen 46, 48 sind identisch zu den Aufnahmen der Grundleiste 10 ausgeführt, und das erste und zweite Kodierbauteil 54, 56 sind identisch zu den Kodierbauteilen 34, 36 der Grundleiste 10 ausgeführt. Die Anordnung der ersten und zweiten Aufnahmen 24, 28, 46, 48 der Grundleiste 10 und des Steckverbinders 40 ist derart, dass sie jeweils an korrespondierenden Positionen angeordnet sind, die beim Zusammenstecken übereinstimmen. Entsprechend kann eine Kodierung durch entsprechende Anordnung der Kodierbauteile 34, 36, 54, 56 in der Grundleiste 10 und dem Steckverbinder 40 erfolgen, wobei ein Zusammenstecken nur möglich ist, wenn die Grundleiste 10 und der Steckverbinder 40 nicht an korrespondierenden Positionen kodiert sind, d.h. ein Kodierbauteil 34, 36, 54, 56 ist an jeder korrespondierenden Position jeweils nur in der Grundleiste 10 oder in dem Steckverbinder 40 eingeführt. Somit sind die in Figur 7 gezeigte Grundleiste 10 und der in Figur 8 gezeigte Steckverbinder 40 aufgrund Ihrer hier beispielhaft vollständigen Kodierung, d.h. dem Einbringen eines Kodierbauteils 34, 36, 54, 56 in jede erste und zweite Aufnahme 24, 28, 46, 48 der Grundleiste 10 und des Steckverbinders 40 nicht miteinander verbindbar.

**Bezugszeichenliste**

| | |
|---|---|
| Grundleiste (Stand der Technik) | 1 |
| Steckergesicht (Stand der Technik) | 2 |
| Kammer (Stand der Technik) | 3 |
| Kontakt (Stand der Technik) | 4 |
| Trennwand (Stand der Technik) | 5 |
| Aufnahme (Stand der Technik) | 6 |
| Führung (Stand der Technik) | 7 |
| Bereich zwischen den Kammern (Stand der Technik) | 8 |
| Grundleiste | 10 |
| Hochtemperatur-LCP-Gehäuse | 11 |
| Steckergesicht (Grundleiste) | 12 |
| Kammer | 14 |
| elektrischer Kontakt, Kontaktstift | 16 |
| Spalte | 18 |
| Reihe | 20 |
| Bereich zwischen den Kammern | 22 |
| erste Aufnahme (Grundleiste) | 24 |
| erste seitliche Führung (Grundleiste) | 26 |
| zweite Aufnahme (Grundleiste) | 28 |
| zweite seitliche Führung (Grundleiste) | 30 |
| kodierter Grundleiste | 32 |
| erstes Kodierbauteil (Grundleiste) | 34 |
| zweites Kodierbauteil (Grundleiste) | 36 |
| Steckverbinder | 40 |
| Steckergesicht (Steckverbinder) | 42 |
| Elektrischer Kontakt, Kontaktbuchse | 44 |
| erste Aufnahme (Steckverbinder) | 46 |
| zweite Aufnahme (Steckverbinder) | 48 |
| erste seitliche Führung (Steckverbinder) | 50 |
| zweite seitliche Führung (Steckverbinder) | 52 |
| erstes Kodierbauteil (Steckverbinder) | 54 |
| zweites Kodierbauteil (Steckverbinder) | 56 |
| Rastnase | 58 |
| Öse | 60 |
| Stecker | 62 |
| Gehäuse | 64 |
| Lötbein | 66 |

## Patentansprüche

1. Elektrische Grundleiste (10), insbesondere zur Anbringung an einem Stecker (62), mit einem Steckergesicht (12), das wenigstens zwei benachbarte Kammern (14) mit jeweils einer Mehrzahl elektrischer Kontakte (16) aufweist, zur Verbindung mit einem korrespondierenden Steckverbinder (40), wobei die elektrischen Kontakte (16) als Kontaktstifte oder Kontaktbuchsen ausgeführt sind,
die Grundleiste (10) in wenigstens einem Bereich (22) zwischen zwei benachbarten Kammern (14) wenigstens eine erste Aufnahme (24) für ein erstes Kodierbauteil (34) aufweist,
**dadurch gekennzeichnet, dass** innerhalb wenigstens einer Kammer (14) eine zweite Aufnahme (28) für ein zweites Kodierbauteil (36) angeordnet ist.

2. Elektrische Grundleiste (10) nach Anspruch 1, **dadurch gekennzeichnet, dass**
die erste Aufnahme (24) zwei seitliche Führungen (26) aufweist, zwischen denen das erste Kodierbauteil (34) aufnehmbar ist.

3. Elektrische Grundleiste (10) nach einem der vorhergehenden Ansprüche 1 oder 2,
**dadurch gekennzeichnet, dass**
die Grundleiste (10) derart ausgeführt ist, dass ein in der ersten Aufnahme (24) aufgenommenes erstes Kodierbauteil (34) eine Wandung zwischen zwei Kammern (14) bildet.

4. Elektrische Grundleiste (10) nach einem der vorhergehenden Ansprüche,
**dadurch gekennzeichnet, dass**
das Steckergesicht (12) eine Mehrzahl benachbarte Kammern (14) mit jeweils einer Mehrzahl elektrischer Kontakte (16) aufweist, wobei
die Grundleiste (10) jeweils im Bereich (22) zwischen zwei benachbarten Kammern (14) eine erste Aufnahme (24) für ein erstes Kodierbauteil (34) aufweist.

5. Elektrische Grundleiste (10) nach einem der vorhergehenden Ansprüche,
**dadurch gekennzeichnet, dass**
die elektrischen Kontakte (16) in einer Mehrzahl benachbarter Spalten (18) angeordnet sind, wobei jede Spalte (18) eine Kammer (14) mit jeweils einer Mehrzahl elektrischer Kontakte (16) aufweist.

6. Elektrische Grundleiste (10) nach einem der vorhergehenden Ansprüche,
**dadurch gekennzeichnet, dass**
die Grundleiste (10) als Zwischensteckelement zur Anbringung an einem Stecker (62) ausgeführt ist.

7. Elektrische Grundleiste (10) nach einem der vorhergehenden Ansprüche,
**dadurch gekennzeichnet, dass**
die Grundleiste (10) zur Aufnahme eines Steckverbinders (40) ausgeführt ist.

8. Kodierte Grundleiste (32) mit einer elektrischen Grundleiste (10) nach einem der vorhergehenden Ansprüche und wenigstens einem ersten Kodierbauteil (34), wobei das erste Kodierbauteil (34) in einer ersten Aufnahme (24) der elektrischen Grundleiste (10) aufgenommen ist.

9. Stecker (62) mit wenigstens einer elektrischen Grundleiste (10) nach einem der vorhergehenden Ansprüche.

## Claims

1. An electrical base strip (10), in particular to be fitted to a plug (62), having a plug face (12) which has at least two adjacent chambers (14), each with a plurality of electrical contacts (16), for connection to a corresponding plug connector (40), wherein the electrical contacts (16) are embodied as contact pins or contact sockets, and
the base strip (10) has at least one first receptacle (24) for a first coding component (34) in at least one region (22) between two adjacent chambers (14),
**characterised in that**
a second receptacle (28) for a second coding component (36) is arranged within at least one chamber (14) .

2. The electrical base strip (10) according to claim 1, **characterised in that**
the first receptacle (24) has two lateral guides (26), between which the first coding component can be received.

3. The electrical base strip (10) according to either one of preceding claims 1 or 2,
**characterised in that**
the base strip (10) is embodied in such a way that a first coding component (34) received in the first receptacle (24) forms a wall between two chambers (14).

4. The electrical base strip (10) according to any one of the preceding claims,
**characterised in that**
the plug face (12) has a plurality of adjacent chambers (14) each with a plurality of electrical contacts (16), wherein
the base strip (10) has a first receptacle (24) for a first coding component (34) in the region (22) between each two adjacent chambers (14).

5. The electrical base strip (10) according to any one of the preceding claims,
**characterised in that**
the electrical contacts (16) are arranged in a plurality of adjacent gaps (18), wherein each gap (18) comprises a chamber (14) in each case with a plurality of electrical contacts (16).

6. The electrical base strip (10) according to any one of the preceding claims,
**characterised in that**
the base strip (10) is embodied as an intermediate plug-in element for fitting to a plug (62).

7. The electrical base strip (10) according to any one of the preceding claims,
**characterised in that**
the base strip (10) is designed to receive a plug connector (40).

8. A coded base strip (32) with an electrical base strip (10) according to any one of the preceding claims and at least one first coding component (34), wherein the first coding component (34) is received in a first receptacle (24) of the electrical base strip (10).

9. A plug (62) with at least one electrical base strip (10) according to any one of the preceding claims.

## Revendications

1. Barrette de base (10) électrique, notamment destinée à équiper une fiche (62), dotée d'une partie face de fiche (12) qui présente au moins deux compartiments (14) voisins avec chacun une multiplicité de contacts électriques (16) pour la connexion avec un connecteur enfichable (40) correspondant, les contacts électriques (16) étant conçus sous forme de broches de contact ou de prises de contact,
la barrette de base (10) présente dans au moins une région (22) entre deux compartiments (14) voisins au moins un premier réceptacle (24) pour un premier composant de codage (34), **caractérisée en ce**
**qu'**à l'intérieur d'au moins un compartiment (14), un deuxième réceptacle (28) est disposé pour un deuxième composant de codage (36).

2. Barrette de base (10) électrique selon la revendication 1, **caractérisée en ce que**
le premier réceptacle (24) présente deux guides (26) latéraux entre lesquels le premier composant de codage (34) peut être reçu.

3. Barrette de base (10) électrique selon l'une des revendications précédentes 1 ou 2, **caractérisée en ce que**
la barrette de base (10) est conçue de telle manière qu'un premier composant de codage (34) logé dans le premier réceptacle (24) forme une cloison entre deux compartiments (14) .

4. Barrette de base (10) électrique selon l'une des revendications précédentes,
**caractérisée en ce que**
la partie face de fiche (12) présente une multiplicité de compartiments (14) voisins avec chacun une multiplicité de contacts électriques (16),
la barrette de base (10) présente respectivement dans la région (22) entre deux compartiments (14) voisins un premier réceptacle (24) pour un premier composant de codage (34).

5. Barrette de base (10) électrique selon l'une des revendications précédentes,
**caractérisée en ce que**
les contacts électriques (16) sont disposés dans une multiplicité de fentes (18) voisines, chaque fente (18) présentant une compartiment (14) avec respectivement une multiplicité de contacts électriques (16).

6. Barrette de base (10) électrique selon l'une des revendications précédentes,
**caractérisée en ce que**
la barrette de base (10) est conçue sous forme d'élément enfichable intermédiaire destiné à être rapporté sur une fiche (62) .

7. Barrette de base (10) électrique selon l'une des revendications précédentes,
**caractérisée en ce que**
la barrette de base (10) est conçue pour la réception d'un connecteur (40).

8. Barrette de base codée (32) dotée d'une barrette de base (10) selon l'une des revendications précédentes et d'au moins un premier composant de codage (34), le premier composant de codage (34) étant logé dans un premier réceptacle (24) de la barrette de base (10) électrique.

9. Fiche (62) avec au moins une barrette de base électrique (10) selon l'une des revendications précédentes.
